# EUROPÄISCHE PATENTSCHRIFT

(11) **EP 1 646 484 B1**
(45) Veröffentlichungstag und Bekanntmachung des Hinweises auf die Patenterteilung: **23.03.2016**
(21) Anmeldenummer: 04727518.5
(22) Anmeldetag: 15.04.2004
(51) Int. Cl.: B28D 1/18, E21C 35/18, E01C 23/088

(54) **BAUMASCHINE**
CONSTRUCTION MACHINE
MACHINE DE CHANTIER

(30) Priorität: 14.07.2003 DE 10331970
(43) Veröffentlichungstag der Anmeldung: 19.04.2006
(62) Teilanmeldung aus: 09003594.0
(73) Patentinhaber: Wirtgen GmbH, 53578 Windhagen (DE)
(72) Erfinder: HOLL, Bernd, 53577 Neustadt (DE); HÄHN, Günter, 53639 Königswinter (DE); LENZ, Martin, 56276 Grossmaischeid (DE)
(74) Vertreter: Herrmann, Jochen
(86) Internationale Anmeldenummer: PCT/EP2004/003940
(87) Internationale Veröffentlichungsnummer: WO 2005/005119

(56) Entgegenhaltungen:
- EP-A- 1 013 829
- EP-A- 1 167 626
- WO-A-97/23710
- DE-A- 3 026 930
- US-A- 4 329 766
- US-A- 5 438 860

## Beschreibung

Die Erfindung betrifft eine Baumaschine zum Bearbeiten von Bodenflächen, mit einer Fräswalze, auf deren Oberfläche eine Vielzahl von Meißelhaltern angeordnet ist, wobei in einer Meißelaufnahme des Meißelhalters ein Meißel, insbesondere ein Rundschaftmeißel, auswechselbar aufgenommen ist.

Eine solche als Straßenfräsmaschine ausgebildete Baumaschine ist aus der DE 39 03 482 A1 bekannt. Mit den Straßenfräsmaschinen können Straßenbeläge abgefräst werden. Im Laufe des Maschineneinsatzes verschleißen die Meißel kontinuierlich. Wenn die Meißel einen bestimmten Verschleißzustand erreicht haben, so müssen sie ausgetauscht werden. Hierzu ist es erforderlich, dass sich ein Arbeiter in den Bereich der Fräswalze begibt und dort die Meißel aus den Meißelhaltern austreibt. Beim Austreiben der Meißel bedient sich der Arbeiter eines speziellen Austreibdornes und eines Hammers. Dabei kann es zu Verletzungen kommen. Das Hantieren in dem eingeengten Fräswalzenbereich ist äußerst mühsam und bedarf großer Sorgfalt, um das Gefahrenrisiko zu minimieren. Nachdem ein Meißel aus seinem Meißelhalter entfernt wurde, müssen neue unverschlissene Meißel in die Meißelhalter eingesetzt werden. Der Tausch der Meißel stellt eine sehr mühsame und zeitaufwendige Arbeit dar.

Aus der DE 32 23 761 C2 und der US 3,342,531 sind manuell betätigbare Wechselwerkzeuge bekannt. Sie weisen einen Ansatz auf, der in eine umlaufende Nut im Meißel formschlüssig eingreift. Die Meißel können dann aus dem zugeordneten Meißelhalter ausgehebelt werden. Der Auswechselvorgang wird damit zwar erleichtert, jedoch ist die Arbeit an der Fräswalze dennoch gefährlich und mühsam.

Aus der EP 1 167 626 A1 ist eine Straßenfräsmaschine bekannt. Die Straßenfräsmaschine besitzt einen Fräswalzenkasten, in dem eine Fräswalze geschützt untergebracht ist. Diese ist mit einer Vielzahl von Meißeln bestückt. Um den Austausch verschlissener Meißel zu erleichtern, kann bei stehender Maschine ein Sitz in den Arbeitsbereich der Fräswalze geschwenkt werden. Dort kann der Arbeiter dann bequem Platz nehmen und den Werkzeugwechsel durchführen.

Es ist Aufgabe der Erfindung, eine Straßenfräsmaschine der eingangs erwähnten Art zu schaffen, bei der das Auswechseln der Meißel vereinfacht ist.

Diese Aufgabe wird mit den Merkmalen der Ansprüche1 und 2 gelöst.

Erfindungsgemäß wird somit ein Wechselwerkzeug vorgeschlagen, das den verschlissenen Meißel automatisch demontiert und/oder einen unverschlissenen Meißel in der Meißelhalteraufnahme der Meißelhalter montiert. Auf diese Weise kann die manuelle Arbeit, die zum Wechseln der Meißel nötig ist, deutlich reduziert werden. Dadurch, dass der Wechselvorgang zumindest teilweise automatisiert ist, kann dieser auch schneller durchgeführt werden, sodass weniger Maschinenstillstandszeiten entstehen. Weiterhin werden mit der erfindungsgemäßen Anordnung auch die Gesundheitsgefahr und die körperliche Belastung des Maschinisten reduziert.

Die Werkzeugwechselvorrichtung ist eine mechanische Werkzeugvorrichtung, dieinnerhalb oder außerhalb der Fräswalze angeordnet ist. Bei der technischen Auslegung der Werkzeugwechselvorrichtung lassen sich abhängig vom Anwendungsfall verschiedene Konzepte verwirklichen.
a) Der Werkzeugwechsler wird zum Meißel positioniert.
b) Der Meißel wird zum Werkzeugwechsler positioniert.
c) Der Werkzeugwechsler und der Meißel werden zueinander positioniert.

Bei dem unter a) bzw. c) skizzierten Konzept istes erfindungsgemäß gemäß Anspruch 1 vorgesehen, dass die Werkzeugwechseleinrichtung mindestens einen Werkzeugwechsler aufweist, der den einzelnen Meißelhaltern oder Gruppen von Meißelhaltern mittels einer Stelleinheit zugeordnet wird. Denkbar ist auch, dass allen Meißeln bzw. Meißelhaltern gemeinsam ein einziger Werkzeugwechsler zugeordnet ist. Dieser demontiert oder montiert dann die Meißel gleichzeitig. Die Werkzeugwechsler können auch über eine gemeinsame Steuerung miteinander verbunden sein. Über diese Steuerung kann ein Maschinenführer beispielsweise gezielt einzelne Meißel, Gruppen von Meißeln oder alle Meißel gleichzeitig wechseln.

Wie bereits oben beschrieben wurde, kann die Konzeption der Werkzeugwechselvorrichtung derart sein, dass der Meißel zum Werkzeugwechsler positioniert wird (siehe oben b) und c)). Die Positionierung des Meißels erfolgt erfindungsgemäß gemäß Anspruch 2 mit einer Verstelleinrichtung, die die Fräswalze zum Werkzeugwechsler positioniert. Dies kann nach einer möglichen Erfindungsvariante derart erfolgen, dass die Fräswalze über einen Antriebsstrang mit einem Antriebsmotor der Baumaschine gekoppelt ist, wobei die Verstelleinrichtung einen Hilfsantrieb aufweist, der mit dem Antriebsstrang koppelbar ist, der die Fräswalze im angehobenen Zustand um einen vorbestimmten oder wählbaren Drehwinkel verdreht, wobei das Drehmoment des Hilfsantriebs höher ist als das Trägheitsmoment der Fräswalze und des mit der Fräswalze mitbewegten Teils des Antriebsstrangs bei ausgeschaltetem oder entkoppeltem Antriebsmotor. Hierbei kann man das vorgegebene Positionsmuster der Meißel ausnutzen und in einer Steuerung hinterlegen. Dabei kann auch vorgesehen sein, dass die Stelleinheit und/oder die Verstelleinrichtung mit einer numerischen Steuerung ausgestattet ist.

Die Werkzeugauslegung ist gemäß Anspruch 1 dabei derart, dass die Stelleinheit den mindestens einen Werkzeugwechsler relativ zur Fräswalze positioniert. Dabei werden dann der Werkzeugwechsler und die Fräswalze zueinander in Position gebracht.

Erfindungsgemäß ist es gemäß Anspruch 2 auch vorgesehen, dass der/ die Werkzeugwechsler maschinenseitig fest angeordnet sind. Die Meißel werden diesen dann infolge einer Verdrehung der Fräswalze zugeordnet.

Der Werkzeugwechsler kann derart ausgelegt sein, dass er den Meißel form- und/oder kraftschlüssig angreift und aus dem Meißelhalter demontiert oder in diesen montiert.

Der Werkzeugwechsel kann weiter automatisiert werden, wenn vorgesehen ist, dass die Werkzeugwechseleinrichtung die demontierten Meißel direkt oder über eine Fördereinrichtung in einen Behälter befördert oder dass der Wechseleinrichtung eine Vereinzelungseinrichtung zugeordnet ist, und dass die Vereinzelungseinrichtung Meißel aus einer Bevorratungseinheit der Werkzeugwechseleinrichtung zufördert. Eine optimale Ausnutzung der Werkzeugstandzeit kann dann erreicht werden, wenn vorgesehen ist, dass der Fräswalze eine Erkennungseinrichtung zugeordnet ist, die kontinuierlich, in Intervallen oder auf Vorgabe, den Verschleißzustand der Meißel oder eines Teils der Meißel oder eines einzelnen Meißels überprüft, und dass die Erkennungseinrichtung bei Erreichen eines vorgegebenen Verschleißzustandes einen Werkzeugwechsel initiiert oder signalisiert.

Die Verschleißerkennung kann dabei beispielsweise so gestaltet sein, dass mindestens eine Signalaufnahmeeinheit der Erkennungseinrichtung wenigstens einem am Arbeitsprozess direkt oder indirekt beteiligten Maschinen-Bauteil zugeordnet ist, dass die Signalaufnahmeeinheit einen Betriebszustand des Maschinen-Bauteils erfasst, und dass die Signalaufnahmeeinheit über eine Signalverarbeitungsanordnung den Verschleißzustand ermittelt.

Die Erfindung wird im Folgenden anhand von Zeichnungen dargestellt. Es zeigen:
Fig. 1 eine Fräswalze einer Straßenfräsmaschine mit einem darauf montierten Meißelhalter und einer Werkzeugwechseleinrichtung in Seitenansicht und Teildarstellung,
Fig. 2 die Fräswalze gemäß Fig. 1 mit einer Werkzeugwechseleinrichtung zum Montieren von unverschlissenen Meißeln.

In der Fig. 1 ist ein Rotationskörper einer Straßenfräsmaschine, nämlich eine Fräswalze 10 dargestellt. Auf der Walzenoberfläche 11 der Fräswalze 10 sind in systematischer Teilung zueinander beabstandet Basisteile 20 angeordnet. Die Basisteile 20 sind mit der Walzenoberfläche 11 verbunden, vorzugsweise verschweißt. Die Basisteile 20 weisen eine Steckaufnahme 21 auf. In die Steckaufnahme 21 kann ein Steckansatz eines Meißelhalters 23 eingesetzt werden. Die Fixierung des Meißelhalters 23 an dem Basisteil 20 erfolgt über eine Druckschraube 22. Der Meißelhalter 23 besitzt eine Meißelaufnahme 24, die vorliegend als Bohrung ausgebildet ist. In die Bohrung kann ein Meißel 30, vorliegend ein Rundschaftmeißel, eingesetzt werden. Der Meißel 30 besitzt einen Meißelkopf 31, an dem eine Meißelspitze 32, bestehend aus Hartmetall oder einem Keramikmaterial, frontseitig befestigt ist. An den Meißelkopf 31 schließt sich ein Schaft 33 an, auf den eine Spannhülse 34 aufgezogen ist. Die Spannhülse 34 ist nicht axial verschiebbar, jedoch in Umfangsrichtung drehbar mit dem Schaft 33 verbunden.

Der Meißelkopf 31 liegt unter Zwischenlage einer Verschleißschutzscheibe 35 auf einer Gegenfläche des Meißelhalters 23 auf.

Wie Fig. 1 erkennen lässt, ist dem Meißelhalter 23 eine Werkzeugwechseleinrichtung mit einem Werkzeugwechsler 40 zugeordnet. Der Werkzeugwechsler 40 besitzt einen Stellmotor 43, der ein Übertragungsglied 41 antreibt. Das Übertragungsglied 41 ist vorliegend als Zugstange ausgebildet. An dem, dem Stellmotor 43 abgewandten Ende, trägt das Übertragungsglied 41 einen Austreibdorn 42. Der Austreibdorn 42 kann über den Stellmotor 43 in die Meißelaufnahme 24 eingeführt werden. Hierbei dringt der Dorn über die rückwärtige Bohrungsöffnung 25 in die Meißelaufnahme 24 ein. Er trifft dann auf die von dem Schaft 33 gebildete rückwärtige Stoßfläche. Der Stellmotor 43 zieht den Austreibdorn 42 in die Meißelaufnahme 24 hinein. Dabei wird der Meißel 30 samt seiner Spannhülse 34 aus der Meißelaufnahme 24 herausgeschoben. Nachdem der Meißel 30 aus der Meißelaufnahme 24 herausbewegt wurde, schiebt der Stellmotor 43 den Austreibdorn 42 wieder aus der Meißelaufnahme 24 heraus.

Der Werkzeugwechsler 40 kann mittels einer, in der Zeichnung nicht dargestellten Stelleinheit in Richtung der Mittellängsachse der Fräswalze 10 beispielsweise linienförmig verstellt werden. Er lässt sich dann nach und nach den einzelnen Meißelhaltern 23 der Fräswalze 10 zuordnen. Vorteilhafter Weise bewegt der Stellmotor 43 nicht alleine einen Austreibdorn 42, sondern mehrere Austreibdorne 42 gleichzeitig, so dass mit einem Stellvorgang mehrere Meißel 30 aus ihren Meißelhaltern 23 herausgeschoben werden können.

Es ist auch denkbar, dass die Fräswalze 10 über einen Hilfsantrieb einer Verstelleinrichtung gedreht werden kann. Der Hilfsantrieb kann dann zum Einsatz kommen, wenn die Fräswalze 10 vom Boden abgehoben ist. Dann lässt sie sich zum Werkzeugwechsel mittels des Hilfsantriebes verstellen. Vorteilhafter Weise ist dem Hilfsantrieb auch eine Steuereinheit zugeordnet. Diese dreht die Fräswalze 10 nach einem vorgegebenen Programmablauf, so dass die Meißel 30 oder ein Teil der Meißel 30 nacheinander auf den Werkzeugwechsler 40 ausgerichtet werden können.

In Fig. 2 ist ein Werkzeugwechsler 40 dargestellt, der zur Montage eines unverschlissenen Meißels 30 in der Meißelaufnahme 24 verwendet wird. Der Werkzeugwechsler 40 besitzt wiederum einen Stellmotor 43, der das Übertragungsglied 41 linear verstellt. Das Übertragungsglied 41 weist eine Montageglocke 44 auf. Diese ist mit einer Aufnahme 45 versehen, in der der zu montierende Meißel 30 mit seinem Meißelkopf 31 gehalten ist. Der Werkzeugwechsler 40 wird dementsprechend dem Meißelhalter 23 mittels einer Stelleinheit zugeordnet. Dabei steht dann der Schaft 33 gegenüberliegend dem Bohrungseintritt in die Meißelaufnahme 24. Anschließend wird der Stellmotor 43 aktiviert. Der Schaft 33 wird dann in die Meißelaufnahme 24 eingeschoben. Die Einfädelbewegung des Schaftes 33 in die Meißelaufnahme 24 wird mittels einer konischen Bohrungserweiterung 26 erleichtert. Nachdem der Meißel 30 in den Meißelhalter 23 montiert wurde, wird der Meißelkopf 31 von der Montageglocke 44 freigegeben. Der Stellmotor 43 bewegt sich wieder in seine Ausgangslage und steht dann für den nächsten Montagevorgang zur Verfügung.

Die in den Fig. 1 und 2 dargestellten Werkzeugwechsler können einzeln oder gemeinsam an einer Straßenfräse verwendet werden. Wenn sie gemeinsam Verwendung finden, so kann ein vollautomatischer Meißelwechsel durchgeführt werden.

## Patentansprüche

1. Baumaschine zum Bearbeiten von Bodenflächen, mit einer Fräswalze (10), auf deren Oberfläche eine Vielzahl von Meißelhaltern (23) angeordnet sind, wobei in einer Meißelaufnahme (24) des Meißelhalters (23) ein Meißel (30), insbesondere ein Rundschaftmeißel, auswechselbar aufgenommen ist, wobei der Fräswalze (10) eine Werkzeugwechseleinrichtung, die eine mechanische Werkzeugvorrichtigung ist, zugeordnet ist und die mindestens einen Werkzeugwechsler (40) aufweist, der den oder die Meißel (30) demontieren und/oder montieren kann,
**dadurch gekennzeichnet,**
**dass** eine Stelleinheit der Werkzeugwechseleinrichtung den mindestens einen Werkzeugwechsler (40) relativ zur Fräswalze (10) positionieren und den einzelnen Meißelhaltern (23) oder Gruppen von Meißelhaltern (23) zuordnen kann.

2. Baumaschine zum Bearbeiten von Bodenflächen, mit einer Fräswalze (10), auf deren Oberfläche eine Vielzahl von Meißelhaltern (23) angeordnet sind,
wobei in einer Meißelaufnahme (24) des Meißelhalters (23) ein Meißel (30), insbesondere ein Rundschaftmeißel, auswechselbar aufgenommen ist, wobei der Fräswalze (10) eine Werkzeugwechseleinrichtung, die eine mechanische Werkzeugvorrichtung ist, zugeordnet ist und die mindestens einen Werkzeugwechlser (40) aufweist, der den oder die Meißel (30) demontieren und/oder montieren kann,
**dadurch gekennzeichnet,**
**dass** eine Verstelleinrichtung die Fräswalze (10) oder den Meißel (30) relativ zu dem mindestens einen, maschinenseitig fest angeordneten Werkzeugwechsler (40) positioniert.

3. Baumaschine nach Anspruch 1 oder 2,
**dadurch gekennzeichnet,**
**dass** die Werkzeugwechseleinrichtung außerhalb der Fräswalze (10) angeordnet ist.

4. Baumaschine nach einem der Ansprüche 1 bis 3,
**dadurch gekennzeichnet,**
**dass** die Werkzeugwechseleinrichtung den Werkzeugwechsler (40) aufweist, der allen Meißelhaltern (23) gleichzeitig zugeordnet ist.

5. Baumaschine nach einem der vorhergehenden Ansprüche,
**dadurch gekennzeichnet,**
**dass** die Fräswalze (10) über einen Antriebsstrang mit einem Antriebsmotor der Baumaschine gekoppelt ist,
wobei die Verstelleinrichtung einen Hilfsantrieb aufweist, der mit dem Antriebsstrang koppelbar ist, der die Fräswalze (10) im angehobenen Zustand verdreht,
wobei das Drehmoment des Hilfsantriebs höher ist als das Trägheitsmoment der Fräswalze (10) und des mit der Fräswalze (10) mitbewegten Teils des Antriebsstrangs bei ausgeschaltetem oder entkoppeltem Antriebsmotor.

6. Baumaschine nach einem der Ansprüche 1 bis 5,
**dadurch gekennzeichnet,**
**dass** die Stelleinheit und/oder die Verstelleinrichtung mit einer numerischen Steuerung ausgestattet ist.

7. Baumaschine nach einem der Ansprüche 1 bis 6,
**dadurch gekennzeichnet, dass** der Werkzeugwechsler (40), einen Ansatz aufweist, der an einer Formfläche des Meißels (30) angreift, und dass der Ansatz den Meißel (30) aus der Meißelaufnahme (24) auszieht oder herausschiebt bzw. in die Meißelaufnahme (24) hineinschiebt oder hineinzieht, oder dass der Werkzeugwechsler (40) kraftschlüssig an dem Meißel (30) angreift.

8. Baumaschine nach einem der Ansprüche 1 bis 7,
**dadurch gekennzeichnet,**
**dass** die Werkzeugwechseleinrichtung die demontierten Meißel (30) direkt oder über eine Fördereinrichtung in einen Behälter befördert.

9. Baumaschine nach einem der Ansprüche 1 bis 8,
**dadurch gekennzeichnet,**
**dass** der Werkzeugwechseleinrichtung eine Vereinzelungseinrichtung zugeordnet ist,
und **dass** die Vereinzelungseinrichtung Meißel (30) aus einer Bevorratungseinheit der Werkzeugwechseleinrichtung zufördert.

10. Baumaschine nach einem der Ansprüche 1 bis 9,
**dadurch gekennzeichnet,**
**dass** der Fräswalze (10) eine Erkennungseinrichtung zugeordnet ist, die kontinuierlich, in Intervallen oder auf Vorgabe, den Verschleißzustand der Meißel (30) oder eines Teils der Meißel (30) oder eines einzelnen Meißels (30) überprüft, und dass die Erkennungseinrichtung bei Erreichen eines vorgegebenen Verschleißzustandes einen Werkzeugwechsel initiiert oder signalisiert.

11. Baumaschine nach Anspruch 10,
**dadurch gekennzeichnet,**
**dass** mindestens eine Signalaufnahmeeinheit der Erkennungseinrichtung wenigstens einem am Arbeitsprozess direkt oder indirekt beteiligten Maschinen-Bauteil zugeordnet ist, dass die Signalaufnahmeeinheit einen Betriebszustand des Maschinen-Bauteils erfasst, und
**dass** die Signalaufnahmeeinheit über eine Signalverarbeitungsanordnung den Verschleißzustand ermittelt.

## Claims

1. Construction machine for processing ground surfaces, having a milling roller (10), on the surface of which a multiplicity of pick holders (23) are arranged, wherein a pick (30), in particular a round-shank pick, is interchangeably received in a pick receptacle (24) of the pick holder (23),
wherein the milling roller (10) is assigned a tool changing device, which is a mechanical tool apparatus, and which has at least one tool changer (40) which can remove and/or mount the pick or picks (30),
**characterized**
**in that** an actuator of the tool changing device can position the at least one tool changer (40) relative to the milling roller (10) and can assign said at least one tool changer (40) to the individual pick holders (23) or groups of pick holders (23).

2. Construction machine for processing ground surfaces, having a milling roller (10), on the surface of which a multiplicity of pick holders (23) are arranged, wherein a pick (30), in particular a round-shank pick, is interchangeably received in a pick receptacle (24) of the pick holder (23),
wherein the milling roller (10) is assigned a tool changing device, which is a mechanical tool apparatus, and which has at least one tool changer (40) which can remove and/or mount the pick or picks (30),
**characterized**
**in that** an adjusting device positions the milling roller (10) or the pick (30) relative to the at least one tool changer (40), which is fixedly arranged on the machine.

3. Construction machine according to Claim 1 or 2,
**characterized**
**in that** the tool changing device is arranged outside the milling roller (10).

4. Construction machine according to one of Claims 1 to 3,
**characterized**
**in that** the tool changing device has the tool changer (40), which is assigned to all of the pick holders (23) simultaneously.

5. Construction machine according to one of the preceding claims,
**characterized**
**in that** the milling roller (10) is coupled to a drive motor of the construction machine via a drive train,
wherein the adjusting device has an auxiliary drive which is couplable to the drive train, which rotates the milling roller (10) in the raised state,
wherein the torque of the auxiliary drive is greater than the moment of inertia of the milling roller (10) and of that part of the drive train that is moved together with the milling roller (10) with the drive motor switched off or decoupled.

6. Construction machine according to one of Claims 1 to 5,
**characterized**
**in that** the actuator and/or the adjusting device is equipped with a computerized numerical control.

7. Construction machine according to one of Claims 1 to 6,
**characterized in that** the tool changer (40) has an attachment which acts on a shaped surface of the pick (30), and **in that** the attachment pulls or pushes the pick (30) out of the pick receptacle (24) or into the pick receptacle (24), or **in that** the tool changer (40) acts on the pick (30) in a force-fitting manner.

8. Construction machine according to one of Claims 1 to 7,
**characterized**
**in that** the tool changing device conveys the removed pick (30) into a container directly or via a conveying device.

9. Construction machine according to one of Claims 1 to 8,
**characterized**
**in that** the tool changing device is assigned a separating device,
and **in that** the separating device feeds picks (30) from a storage unit to the tool changing device.

10. Construction machine according to one of Claims 1 to 9,
**characterized**
**in that** the milling roller (10) is assigned a detection device which checks the state of wear of the picks (30) or some of the picks (30) or of an individual pick (30) continuously, at intervals or on demand, and in that the detection device initiates or signals a tool change when a predetermined state of wear has been reached.

11. Construction machine according to Claim 10,
**characterized**
**in that** at least one signal receiving unit of the detection device is assigned to at least one machine component that is involved directly or indirectly in the work process, in that the signal receiving unit senses an operating state of the machine component, and
**in that** the signal receiving unit determines the state of wear via a signal processing arrangement.

## Revendications

1. Machine de chantier pour le travail de surfaces du sol, comprenant un tambour de fraisage (10) à la surface duquel est disposée une pluralité de porte-pics (23), un pic (30), en particulier un pic à tige ronde, étant reçu de manière remplaçable dans un logement de pic (24) du porte-pic (23), un dispositif de changement d'outil étant associé au tambour de fraisage (10), lequel est un dispositif d'outil mécanique et présente au moins un changeur d'outil (40) qui peut monter et/ou démonter le ou les pics (30),
**caractérisée en ce**
**qu'**une unité de réglage du dispositif de changement d'outil peut positionner l'au moins un changeur d'outil (40) par rapport au tambour de fraisage (10) et l'associer aux porte-pics individuels (23) ou à des groupes de porte-pics (23).

2. Machine de chantier pour le travail de surfaces du sol, comprenant un tambour de fraisage (10) à la surface duquel est disposée une pluralité de porte-pics (23), un pic (30), en particulier un pic à tige ronde, étant reçu de manière remplaçable dans un logement de pic (24) du porte-pic (23), un dispositif de changement d'outil étant associé au tambour de fraisage (10), lequel est un dispositif d'outil mécanique et présente au moins un changeur d'outil (40) qui peut monter et/ou démonter le ou les pics (30),
**caractérisée en ce**
**qu'**un dispositif de réglage positionne le tambour de fraisage (10) ou le pic (30) par rapport à l'au moins un changeur d'outil (40) disposé fixement du côté de la machine.

3. Machine de chantier selon la revendication 1 ou 2,
**caractérisée en ce que**
le dispositif de changement d'outil est disposé à l'extérieur du tambour de fraisage (10).

4. Machine de chantier selon l'une quelconque des revendications 1 à 3,
**caractérisée en ce que**
le dispositif de changement d'outil présente le changeur d'outil (40) qui est associé simultanément à tous les porte-pics (23).

5. Machine de chantier selon l'une quelconque des revendications précédentes,
**caractérisée en ce que**
le tambour de fraisage (10) est accouplé par le biais d'une chaîne cinématique à un moteur d'entraînement de la machine de chantier,
le dispositif de réglage présentant un entraînement auxiliaire qui peut être accouplé à la chaîne cinématique qui fait tourner le tambour de fraisage (10) dans l'état soulevé,
le couple de l'entraînement auxiliaire étant supérieur au couple d'inertie du tambour de fraisage (10) et de la partie de la chaîne cinématique entraînée avec le tambour de fraisage (10) lorsque le moteur d'entraînement est coupé ou désaccouplé.

6. Machine de chantier selon l'une quelconque des revendications 1 à 5,
**caractérisée en ce que**
l'unité de réglage et/ou le dispositif de réglage sont munis d'une commande numérique.

7. Machine de chantier selon l'une quelconque des revendications 1 à 6,
**caractérisée en ce que** le changeur d'outil (40) présente un embout qui vient en prise au niveau d'une surface profilée du pic (30), et **en ce que** l'embout retire ou ressort le pic (30) hors du logement de pic (24) ou l'enfonce ou le rentre dans le logement de pic (24), ou **en ce que** le changeur d'outil (40) vient en prise par engagement par force sur le pic (30).

8. Machine de chantier selon l'une quelconque des revendications 1 à 7,
**caractérisée en ce que**
le dispositif de changement d'outil transporte les pics démontés (30) directement ou par le biais d'un dispositif de transport dans un conteneur.

9. Machine de chantier selon l'une quelconque des revendications 1 à 8,
**caractérisée en ce**
**qu'**un dispositif de sélection individuelle est associé au dispositif de changement d'outil,
et en ce que le dispositif de sélection individuelle achemine des pics (30) depuis une unité de stockage au dispositif de changement d'outil.

10. Machine de chantier selon l'une quelconque des revendications 1 à 9,
**caractérisée en ce qu'**un dispositif de détection est associé au tambour de fraisage (10), lequel vérifie de manière continue, à intervalles ou sur demande, l'état d'usure des pics (30) ou d'une partie des pics (30) ou d'un pic individuel (30), et **en ce que** le dispositif de détection, à l'atteinte d'un état d'usure prédéfini, amorce ou signale un changement d'outil.

11. Machine de chantier selon la revendication 10,
**caractérisée en ce**
**qu'**au moins une unité d'enregistrement de signal du dispositif de détection est associée à au moins un composant de machine participant directement ou indirectement au processus de travail, en ce que l'unité d'enregistrement de signal détecte un état de fonctionnement du composant de machine, et en ce que l'unité d'enregistrement de signal détermine l'état d'usure par le biais d'un agencement de traitement du signal.
